# FASCICULE DE BREVET EUROPEEN

(11) **EP 0 713 232 B1**
(45) Date de publication et mention de la délivrance du brevet: **28.07.1999**
(21) Numéro de dépôt: 95410128.3
(22) Date de dépôt: 10.11.1995
(51) Int. Cl.: H01H 9/34, H01H 9/52

(54) **Chambre de coupure d'un disjoncteur électrique**
Schaltkammer eines Lastschalters
Arc chamber for an electrical circuit breaker

(30) Priorité: 18.11.1994 FR 9414006
(43) Date de publication de la demande: 22.05.1996
(73) Titulaire: SCHNEIDER ELECTRIC SA, 92100 Boulogne Billancourt (FR)
(72) Inventeur: Fievet, Christian, Schneider Electric, F-38050 Grenoble Cedex 09 (FR); Giraud, Denis, Schneider Electric, F-38050 Grenoble Cedex 09 (FR); Rowe, Steve, Schneider Electric, F-38050 Grenoble Cedex 09 (FR)
(74) Mandataire: Hecké, Gérard

(56) Documents cités:
- EP-A- 0 183 145
- DE-A- 1 922 747
- DE-A- 3 619 241
- FR-A- 2 575 861

## Description

L'invention concerne la chambre de coupure d'un disjoncteur électrique, comprenant une chambre de formation d'arc renfermant un contact fixe et un contact mobile, lesquels, au moment de leur séparation forment un arc entre eux, ladite chambre de formation communiquant avec l'entrée d'une deuxième chambre, dite d'extinction d'arc.

Dans les disjoncteurs connus, notamment les disjoncteurs miniatures, il a été observé qu'après la commutation de l'arc, et le déplacement de celui-ci dans la chambre de coupure en direction de la chambre d'extinction, un courant de quelques ampères subsiste sur le contact mobile. Ce faible courant résiduel est à l'origine d'un phénomène appelé "reclaquage" qui se définit par la disparition en quelques microsecondes de l'arc présent dans la chambre d'extinction et apparition de celui-ci au niveau du contact mobile.

Un disjoncteur comportant une chambre de coupure, telle que précédemment décrite, est connu du document DE 3.619.241.

Dans ce disjoncteur, la chambre de coupure est délimitée par des parois latérales comportant des nervures de renforcement venues de matière avec les parois latérales et ayant un effet de refroidissement de la chambre. Or, ces parois permettent d'augmenter la dissipation de chaleur au niveau des séparateurs de la chambre, mais ne suppriment pas les risques de reclaquage.

La présente invention résout ce problème et propose une chambre de coupure de disjoncteur électrique dans laquelle les risques de reclaquage sont considérablement réduits.

A cet effet, la présente invention a pour objet une chambre de coupure d'un disjoncteur électrique telle que décrite dans la revendication 1.

Suivant une réalisation particulière, les refroidisseurs précités sont placés autour du contact mobile .

Suivant une variante de réalisation, les refroidisseurs précités sont placés entre le contact mobile et la chambre d'extinction précitée , à une distance prédéterminée dudit contact mobile.

Suivant une caractéristique particulière, les refroidisseurs précités sont constitués par des plaques ou bien des tubes.

Suivant une première réalisation, les refroidisseurs précités comprennent deux ensembles de ( plaques parallèles entre elles, disposés de part et d'autre du contact mobile . Avantageusement, ces plaques s'étendent sensiblement parallèlement au contact mobile.

Suivant une variante de réalisation, les refroidisseurs précités comprennent deux ensembles de tubes parallèles entre eux, disposés de part et d'autre du contact mobile .

Avantageusement, ces tubes s'étendent sensiblement perpendiculairement au contact mobile.

Avantageusement, les refroidisseurs précités sont réalisés en métal ou en céramique.

Mais d'autres avantages et caractéristiques de l'invention apparaîtront mieux dans la description détaillée qui suit et se réfère aux dessins annexés donnés uniquement à titre d'exemple et dans lesquels :

Les figures 1, 2 et 3 sont trois vues en coupe schématiques, illustrant respectivement trois réalisations particulières de l'invention.

Les figures 1a, 2a et 3a sont des vues schématiques de côté, illustrant la forme et l'agencement des refroidisseurs correspondant respectivement aux figures 1, 2 et 3.

Sur les figures, on voit un pôle 1 de disjoncteur miniature comportant un boîtier isolant B, ayant sur sa face avant une manette de manoeuvre 2 et sur ses deux faces latérales étroites 3, 4, des bornes de connexion 5, 6. A l'intérieur du boîtier B sont logés, comme ceci est connu en soi, un contact mobile 7 et un contact fixe 8. Le contact mobile 7 est commandé par un mécanisme de commande (non représenté) reliant la manette précitée 2 au contact mobile 7 pour la fermeture du contact. Dans ce boîtier B sont également logés un déclencheur thermique et un déclencheur électromagnétique (non représentés), susceptibles de provoquer, en cas de surcharge ou de court-circuit, une ouverture automatique des contacts. La partie inférieure du boîtier B renferme une chambre de coupure 9 constituée par une première chambre de formation d'arc 10, communiquant avec l'entrée d'une deuxième chambre 11, dite d'extinction d'arc, comprenant des séparateurs 13 constitués par un empilage de plaques (ou tôles) qui s'étendent parallèlement à la base 12 du boîtier B.

Le contact mobile 7 s'étend sensiblement perpendiculairement au plan des plaques 13, de manière à tirer un arc entre les contacts 7, 8, lors de leur séparation, dont la direction initiale est sensiblement parallèle aux plaques 13. La chambre de coupure précitée 9 est délimitée latéralement par des cornes d'arc 14, 15 reliées respectivement électriquement aux deux bornes précitées 5, 6. Ces cornes d'arc 14, 15 sont agencées de manière à capter l'arc tiré entre les contacts 7, 8 lors de leur séparation.

Un tel disjoncteur étant bien connu des spécialistes, il sera inutile de décrire plus en détail son agencement ou son fonctionnement.

Suivant la réalisation illustrée sur les figures 1 et 1a, des éléments de refroidissement 16 sont placés autour du contact mobile 7 et sont destinés à refroidir les gaz chauds présents autour du contact mobile 7 après la commutation de l'arc. Ces refroidisseurs 16 sont constitués par deux ensembles 17a, 17b de plaques 17 parallèles entre elles, lesdits ensembles étant disposés respectivement de part et d'autre du contact mobile 7.

Suivant la réalisation illustrée sur les figures 2 et 2a, ces éléments de refroidissement 16, ou refroidisseurs, sont constitués par deux ensembles 18a, 18b de tubes 18 parallèles entre eux, lesdits ensembles 18a, 18b étant disposés de part et d'autre du contact mobile 7.

Suivant la réalisation illustrée sur les figues 3 et 3a, ces tubes 18, au lieu d'être disposés autour du contact mobile 7, sont placés dans la chambre de formation d'arc 10, à une certaine distance dudit contact 7, par exemple à même distance des séparateurs 13 et du contact mobile 7. On notera que dans ce cas, les deux ensembles de tubes 18a, 18b seront séparés par une distance a supérieure à la largeur du contact mobile 7.
Dans ces trois réalisations, la surface d'échange importante des refroidisseurs 16 entraîne un refroidissement significatif du gaz.

Ainsi, après la commutation de l'arc, des vapeurs organiques chaudes dues à l'évaporation des parois isolantes (19) situées entre les chambres de formation et d'extinction, sont formées dans la chambre de coupure 9, (principalement lors de la stagnation de l'arc). Ces vapeurs organiques favorisent l'apparition du phénomène de reclaquage, en particulier lorsqu'elles sont combinées à une augmentation de la tension d'arc observée lors de la pénétration de l'arc dans la chambre.

Le refroidissement des vapeurs situées au voisinage du contact mobile 7 par les éléments de refroidissement précités 16, permet de diminuer considérablement le risque d'apparition de ce phénomène de reclaquage.

Bien entendu l'invention n'est pas limitée aux modes de réalisation décrits et illustrés qui n'ont été donnés qu'à titre d'exemple. C'est ainsi que peuvent être envisagés d'autres formes et agencements de refroidisseurs sans sortir du cadre de l'invention.

Au contraire, l'invention comprend tous les équivalents techniques des moyens décrits ainsi que leurs combinaisons si celles-ci sont effectuées suivant son esprit.

## Revendications

1. Chambre de coupure d'un disjoncteur électrique comprenant une chambre de formation d'arc renfermant un contact fixe et un contact mobile, lesquels, au moment de leur séparation forment un arc entre eux, ladite chambre de formation communiquant avec l'entrée d'une deuxième chambre dite d'extinction d'arc, caractérisée en ce qu'elle comporte en outre au moins un refroidisseur (16) placé à l'intérieur de la chambre de formation d'arc (10) de manière à refroidir les gaz produits autour du contact mobile (7) sous l'effet de l'évaporation des parois latérales du boîtier après la commutation de l'arc.

2. Chambre de coupure selon la revendication 1, caractérisée en ce que les refroidisseurs précités (16) sont placés autour du contact mobile (7).

3. Chambre de coupure selon la revendication 1, caractérisée en ce que les refroidisseurs précités (16) sont placés entre le contact mobile (7) et la chambre d'extinction précitée (11), à une distance prédéterminée dudit contact mobile (7).

4. Chambre de coupure selon l'une quelconque des revendications précédentes, caractérisée en ce que les refroidisseurs précités (16) sont constitués par des plaques (17).

5. Chambre de coupure selon l'une quelconque des revendications 1 à 3, caractérisée en ce que les refroidisseurs précités (16) sont constitués par des tubes (18).

6. Chambre de coupure selon la revendication 4, caractérisée en ce que les refroidisseurs précités (16) comprennent deux ensembles de plaques (17a, 17b) parallèles entre elles, disposés de part et d'autre du contact mobile (7).

7. Chambre de coupure selon la revendication 5, caractérisée en ce que les refroidisseurs précités comprennent deux ensembles de tubes (18a, 18b) parallèles entre eux, disposés de part et d'autre du contact mobile (7).

8. Chambre de coupure selon la revendication 6, caractérisée en ce que les plaques précitées (17) s'étendent sensiblement parallèlement au contact mobile (7).

9. Chambre de coupure selon la revendication 7, caractérisée en ce que les tubes précités (18) s'étendent sensiblement perpendiculairement au contact mobile (7).

10. Chambre de coupure selon l'une quelconque des revendications précédentes, caractérisée en ce que les refroidisseurs précités (16) sont réalisés en métal ou en céramique.

## Patentansprüche

1. Schaltkammer eines Leistungsschalters, welche eine Lichtbogenbildungskammer umfaßt, die ein feststehendes Kontaktstück und ein bewegliches Kontaktstück enthält, zwischen denen bei ihrer Trennung ein Lichtbogen entsteht, wobei die genannte Lichtbogenbildungskammer mit dem Eingang einer als Lichtbogenlöschkammer bezeichneten zweiten Kammer verbunden ist, dadurch gekennzeichnet, daß sie darüber hinaus mindestens einen Kühler (16) umfaßt, der im Innern der Lichtbogenbildungskammer (10) angeordnet ist, derart daß nach dem Umspringen des Lichtbogens die aufgrund der Verdampfung des Seitenwände des Gehäuses in der räumlichen Umgebung des beweglichen Kontaktstücks (7) vorhandenen Gase gekühlt werden.

2. Schaltkammer nach Anspruch 1, dadurch gekennzeichnet, daß die genannten Kühler (16) um das bewegliche Kontaktstück (7) herum angeordnet sind.

3. Schaltkammer nach Anspruch 1, dadurch gekennzeichnet, daß die genannten Kühler (16) zwischen dem beweglichen Kontaktstück (7) und der genannten Lichtbogenlöschkammer (11), in einem bestimmten Abstand zum genannten beweglichen Kontaktstück (7) angeordnet sind.

4. Schaltkammer nach irgendeinem der vorhergehenden Ansprüche, dadurch gekennzeichnet, daß die genannten Kühler (16) als Platten (17) ausgebildet sind.

5. Schaltkammer nach irgendeinem der Ansprüche 1 bis 3, dadurch gekennzeichnet, daß die genannten Kühler (16) als Rohre (18) ausgebildet sind.

6. Schaltkammer nach Anspruch 4, dadurch gekennzeichnet, daß die genannten Kühler (16) zwei, auf jeweils einer Seite des beweglichen Kontaktstücks (7) angeordnete Sätze (17a, 17b) aus parallel zueinander angeordneten Platten umfassen.

7. Schaltkammer nach Anspruch 5, dadurch gekennzeichnet, daß die genannten Kühler (16) zwei, auf jeweils einer Seite des beweglichen Kontaktstücks (7) angeordnete Sätze (18a, 18b) aus parallel zueinander angeordneten Rohre umfassen.

8. Schaltkammer nach Anspruch 6, dadurch gekennzeichnet, daß die genannten Platten (17) annähernd parallel zum beweglichen Kontaktstück (7) angeordnet sind.

9. Schaltkammer nach Anspruch 7, dadurch gekennzeichnet, daß die genannten Rohre (18) annähernd Senkrecht zum beweglichen Kontaktstück (7) angeordnet sind.

10. Schaltkammer nach irgendeinem der vorhergehenden Ansprüche, dadurch gekennzeichnet, daß die genannten Kühler (16) aus Metall oder Keramik bestehen.

## Claims

1. A breaking chamber of an electrical circuit breaker comprising an arc formation chamber containing a stationary contact and a movable contact, which, at the moment they separate, form an arc between them, said arc formation chamber communicating with the inlet of a second chamber, called the arc extinguishing chamber, characterized in that it comprises in addition at least one cooler (16) placed inside the arc formation chamber (10) so as to cool the gases produced around the movable contact (7) due to the evaporation effect of the side walls of the case after switching of the arc.

2. The breaking chamber according to claim 1, characterized in that the above-mentioned coolers (16) are placed around the movable contact (7).

3. The breaking chamber according to claim 1, characterized in that the above-mentioned coolers (16) are placed between the movable contact (7) and the above-mentioned extinguishing chamber (11), at a preset distance from said movable contact (7).

4. The breaking chamber according to any one of the foregoing claims, characterized in that the above-mentioned coolers (16) are formed by plates (17).

5. The breaking chamber according to any one of the claims 1 to 3, characterized in that the above-mentioned coolers (16) are formed by tubes (18).

6. The breaking chamber according to claim 4, characterized in that the above-mentioned coolers (16) comprise two sets of plates (17a, 17b) parallel to one another, arranged on each side of the movable contact (7).

7. The breaking chamber according to claim 5, characterized in that the above-mentioned coolers (16) comprise two sets of tubes (18a, 18b) parallel to one another, arranged on each side of the movable contact (7).

8. The breaking chamber according to claim 6, characterized in that the above-mentioned plates (17) extend appreciably parallel to the movable contact (7).

9. The breaking chamber according to claim 7, characterized in that the above-mentioned tubes (18) extend appreciably perpendicularly to the movable contact (7).

10. The breaking chamber according to any one of the foregoing claims, characterized in that the above-mentioned coolers (16) are made of metal or ceramic.
